# EUROPÄISCHE PATENTSCHRIFT

(11) **EP 0 389 867 B1**
(45) Veröffentlichungstag und Bekanntmachung des Hinweises auf die Patenterteilung: **04.05.1994**
(21) Anmeldenummer: 90104792.8
(22) Anmeldetag: 14.03.1990
(51) Int. Cl.: B61D 5/06

(54) **Abstützung für einen Behälter auf dem Untergestell eines Eisenbahngüterwagens**
Tank supporting structure on a railway freight car frame
Etayage d'une citerne sur le châssis d'un wagon ferroviaire

(30) Priorität: 25.03.1989 DE 3909883; 08.12.1989 DE 3940650
(43) Veröffentlichungstag der Anmeldung: 03.10.1990
(73) Patentinhaber: Linke-Hofmann-Busch Waggon-Fahrzeug- Maschinen GmbH, D-38239 Salzgitter (DE)
(72) Erfinder: Giese, Klaus-Dieter, Dr., D-3300 Braunschweig (DE); Schimoch, Hans-Peter, D-3340 Wolfenbüttel (DE); Umbach, Gerhard, Dipl.-Ing., D-2057 Reinbek (DE); Seidenstücker, Bernhard, Dipl.-Ing., D-3250 Hameln 1 (DE); Schnebbe, Günter, Dipl.-Ing., D-2110 Buchholz (DE); Höhne, Wolfram, Dipl.-Ing., D-2000 Hamburg 62 (DE)

(56) Entgegenhaltungen:
- DE-A- 2 703 508

## Beschreibung

Die Erfindung betrifft eine Abstützeinrichtung mit behälterseitigen Anschlagstücken und untergestellseitigen Widerlagern für einen Behälter auf dem Untergestell eines Eisenbahngüterwagens, insbesondere eines Kesselwagens, nach dem Oberbegriff des Anspruchs 1.

Bei jedem Kesselwagen ist der Kessel zu Transportzwecken mit einem Fahrwerk verbunden. Die bekannten Kesselwagen können in zwei Baukonzeptionen unterteilt werden, in untergestellfreie Kesselwagen und in Kesselwagen mit Untergestell. Der Anwendungsfall der Erfindung betrifft lediglich die Kesselwagen mit Untergestell. Die nachfolgende Abhandlung des Standes der Technik berücksichtigt aus Gründen des Einbezuges des technologischen Umfeldes auch kurz im ersten Abschnitt den Stand der Technik der untergestellfreien Kesselwagen.

Bei den untergestellfreien Kesselwagen ist der Kessel derart stabil ausgebildet, daß er die betriebsmäßig auftretenden Kräfte und Spannungen, insbesondere aus Stoßbelastungen, ohne unzulässige Verformungen aufnehmen kann. Durch diese Bauweise kann für gewisse Einsatzfälle eine Gewichtsreduzierung oder eine verbesserte Anpassungsfähigkeit des am Kessel angeordneten Fahrwerks an die Gleisverhältnisse erreicht werden. Allerdings ist bei den untergestellfreien Kesselwagen die Anbindung der die Zug- und Stoßeinrichtung und die Fahrwerke tragenden Baugruppen an den Kessel problematisch, wobei die Einleitung und der Abbau der Kräfte und Energie aus dem Pufferstoß und beim Anhebefall ohne Spannungsüberschreitungen und unzulässige Verformungen innerhalb der Konstruktion sichergestellt sein muß.

Aus der gattungsbildenden DE - 27 03 508 A1 ist eine Abstützeinrichtung bekannt, die behälterseitige Anschlagstücke und untergestellseitige Widerlager für einen Behälter (Kessel) auf dem Untergestell eines Eisenbahngüterwagens aufweist. Das Untergestell wird durch zwei die Drehgestelle und die Zug- und und Stoßeinrichtung abstützende Kopfstücke und eine die Kopfstücke verbindende Tragschale für den Kessel gebildet. Die Festlegung des Kessels bezüglich Längsverschiebungen gegenüber dem Untergestell bzw. der Tragschale erfolgt im Mittenbereich des Kessels und des Untergestells.

Bei dieser sogenannten Mittensattelung wird die Stoßenergie, beispielsweise aus einem Auflaufstoß, zunächst in der dem Stoß zugewandten Hälfte des Untergestells abgebaut, bevor die Stoßenergie über den Mittensattel in den Kessel und insbesondere in die Verbindungsstelle Kessel/Tragschale eingeleitet wird. Bei einer Längskraftkopplung zwischen Kessel und Tragschale allein über den Mittensattel besteht die Gefahr seiner überbeanspruchung.

Die konstruktive Auslegung eines Mittelsattels erweist sich als schwierig, da eine relativ weiche Anbindung, die große Verschiebungen auf dem Untergestell zuläßt, zu geringe Rückstellkräfte für die Kesselrückführung zur Verfügung stellt. Bei einer steifen Anbindung, die an sich eine Rückstellung des Kessels in die Mittellage gewährleistet, besteht die Gefahr der Überbeanspruchung des Mittensattels.

Bei einem bekannten Kesselwagen nach der DE-PS 11 79 980 mit Untergestell ist der Kessel in üblicher Weise über seitliche Satteltragleisten, die die Kräfte aus der Verzögerung und der Beschleunigung des Kesselwagens aufnehmen, und über Endsättel, die die statische Gewichtslast und die quer zur Wagenlängsrichtung auftretenden Kräfte aufnehmen, mit dem Untergestell verbunden. Durch diese starre Verbindung zwischen Kessel und Untergestell ist der Kesselwagen damit auch relativ verwindungssteif. Neben den aus den Belastungen aus durch Temperaturwechsel hervorgerufenen Längenänderungen des Kessels, sei es durch temperiertes Ladegut oder durch unterschiedliche Längenänderungen gegeneinander festgelegter Bauteile oder Baugruppen, haben die Verbindungsstellen zwischen Kessel und Untergestell auch die aus den Beschleunigungs- und Gewichtskräften hervorgerufenen Belastungen aufzunehmen. Insbesondere beim Pufferstoß werden auf dem dem Stoß zugewandten Ende des Kesselwagens sehr hohe Kräfte in die Verbindungsstelle zwischen Kessel und Untergestell eingebracht, was zu Spannungsüberschreitungen und zum Versagen der Verbindung führen kann, während die dem Pufferstoß abgewandte Verbindungsstelle am anderen Ende des Kesselwagens erheblich geringer beaufschlagt und belastet wird. Puffer mit höherem Arbeitsvermögen können zwar Spannungsüberschreitungen vermeiden, sind aber aufwendiger gebaut und unwirtschaftlicher.

Aus der DE-PS 583 687 ist eine Abstützung bekannt, bei der ein Ende des Kessels formschlüssig, starr auf einem Untergestell festgelegt ist und das andere Ende des Kessels längsverschieblich mittels Zapfen kraftschlüssig in einem Langloch gehalten und geführt ist. Durch diese Ausbildung der Abstützung ist zwar eine Ausdehnung des Kessels aufgrund Temperatureinflüssen gegeben, jedoch wird die Abstützung mit der formschlüssigen, starren Anbindung zwischen Kessel und Untergestell beim Pufferstoß hoch belastet, insbesondere, wenn der Pufferstoß am Wagenende mit der formschlüssigen, starren Anbindung erfolgt. Weiterhin sind die Fahreigenschaften dieses Kesselwagens wegen der unterschiedlichen Anbindung des Kessels an den Untergurt in beiden Fahrtrichtungen, insbesondere bei schlechten Gleisverhältnissen und bei höheren Geschwindigkeiten, unterschiedlich und der Kesselwagen neigt zu Instabilitäten.

Weiter sind aus der DE-PS 424 262 oder der DE-PS 12 74 155 elastische, unstarre Kessellagerungen bekannt, bei denen Kessel und Untergestell weitgehend voneinander getrennt und gegeneinander verschieblich gehalten sind, so daß einerseits unterschiedliche Längenausdehnungen ausgeglichen werden und andererseits sämtliche auftretenden Stoßkräfte in Arbeit und Wärme umgewandelt werden. Diese schwimmende Kessellagerung erfordert zusätzliche Halte- und Dämpfungseinrichtungen und begünstigt seitliche Kippbewegungen des Kessels, die sich ungünstig auf das Laufverhalten des Kesselwagens, insbesondere bei schlechten Gleisverhältnissen und höheren Fahrgeschwindigkeiten, auswirken. Als nachteilig für das Verhältnis Zuladung zu Eigengewicht des Kesselwagens erweist sich, daß der Behälter bei der Auslegung für die Stoßkraftbeanspruchung nicht als belastbares Bauteil miteinbezogen werden kann und die Stoßenergien aus dem Pufferstoß im wesentlichen in den Puffern und im Untergestell abzubauen sind.

Der Erfindung liegt die Aufgabe zugrunde, eine Abstützeinrichtung für Behälter auf dem Untergestell eines Eisenbahngüterwagens, insbesondere eines Kesselwagens, zu schaffen, die zum Abbau der Belastung an den Anbindungsstellen zwischen Behälter und Untergestell, insbesondere bei Einwirkung von Pufferstößen auf das Untergestell, beiträgt und die Pufferkräfte erniedrigt.

Diese Aufgabe wird bei einer gattungsgemäßen Abstützeinrichtung durch die im kennzeichnenden Teil des Anspruchs 1 genannten Merkmale gelöst.

Zweckmäßige Ausgestaltungen der Erfindung sind in den Ansprüchen 2 - 10 angegeben.

Die Erfindung wird nachstehend mit Bezug auf die Zeichnungen anhand von Ausführungsbeispielen näher beschrieben. Es zeigt
- Fig. 1: eine Seitenansicht eines schematisch dargestellten Ausführungsbeispiels der Erfindung;
- Fig. 2: eine Seitenansicht eines Ausführungsbeispiels der Erfindung mit einer Energieverzehreinrichtung;
- Fig. 3: eine Teilansicht des Schnittes durch eine Abstützung nach der Linie III - III der Fig. 2, dargestellt mit einem Tellerfederpaket als Energieverzehreinrichtung;
- Fig. 4: eine Seitenansicht der Teilansicht nach Fig. 3;
- Fig. 5: eine Seitenansicht eines weiteren Ausführungsbeispiels der Erfindung mit einer Energieverzehreinrichtung;
- Fig. 6: eine Ansicht des Schnittes, die eine spiegelsymmetrische Hälfte des Abstützungsbereiches zeigt, nach der Linie VI - VI der Fig. 5;
- Fig. 7: eine Ansicht nach der Linie VII - VII der Fig. 6.

Der Behälter 1 des Eisenbahngüterwagens ist an beiden Enden A und B in quer zur Längsrichtung des Eisenbahngüterwagens angeordneten Endsätteln 2a (Ende A) und 2b (Ende B) begrenzt längsverschieblich gegenüber dem Untergestell 3 abgestützt. An dem Ende A des Behälters 1 ist ein erstes Anschlagstück 4a am anderen Ende B des Behälters 1 ein zweites Anschlagstück 4b befestigt. Am Untergestell 3 ist ein erstes Widerlager 5a, das dem ersten Anschlagstück 4a zugeordnet ist und ein zweites Widerlager 5b, das dem zweiten Anschlagstück 4b zugeordnet ist, befestigt. Das erste Widerlager 5a des Untergestells 3 stützt das zugeordnete erste Anschlagstück 4a, das zweite Widerlager 5b stützt das zugeordnete zweite Anschlagstück 4b in Richtung auf die Quermittelebene des Eisenbahngüterwagens ab. In Richtung auf das zugeordnete Ende A des Eisenbahngüterwagens ist das erste Anschlagstück 4a und in Richtung auf das zugeordnete Ende B des Eisenbahngüterwagens ist das zweite Anschlagstück 4b frei längsverschieblich gehalten. Somit ist der Behälter 1 an seinen Enden A, B am Untergestell 3 jeweils zum zugeordneten Fahrzeugende A bzw. B hin frei längsverschieblich gehalten und zur Quermittelebene des Eisenbahngüterwagens abgestützt. In Querrichtung ist der Behälter 1 in den Endsätteln 2a und 2b mit Halteelementen 6 am Untergestell 3 abgestützt und gehalten.

In Fig. 1 ist ein schematisches Ausführungsbeispiel der Erfindung dargestellt. Die prinzipielle Wirkungsweise der erfindungsgemäßen Abstützung ist nachfolgend im Zusammenhang mit einem Auflaufstoß erläutert.

Nach einem Auflaufstoß auf der Seite A des Eisenbahngüterwagens wird die Stoßenergie zunächst durch die im Kraftfluß liegenden Puffer, im Regelfall sind am Stoß vier Puffer beteiligt, in den Grenzen deren maximalen gesamten Pufferarbeit erniedrigt.

Da der Behälter 1 auf der Seite A der Stoßeinbringung in Stoßrichtung nicht gegen das Untergestell 3 abgestützt ist, wird der Pufferstoß durch das Untergestell 3 geleitet, wobei ein weiterer Teil der Stoßenergie, abhängig von der konstruktiven Ausbildung, der Federkonstante und der Dämpfungseigenschaft des Untergestells 3, im Untergestell 3 durch Verformungsarbeit, Reibung, Wärme etc. abgebaut wird. Die nunmehr verbliebene Stoßenergie gelangt über das der Stoßseite abgewandte, zweite Widerlager 5b des Untergestells 3 und den zweiten Anschlag 4b in den Behälter 1. Wegen des zusätzlichen Abbaues der Stoßenergie im Untergestell 3 gelangen auch nur verringerte Stoßkräfte in die Anbindungsstelle zwischen Behälter 1 und Untergestell 3, d. h. für diesen Stoßfall in das zweite Widerlager 5b und den zweiten Anschlag 4b.

In weiteren Ausführungsbeispielen der Erfindung ist zwischen dem ersten Widerlager 5a und dem ersten Anschlag 4a eine erste Energieverzehreinrichtung 7a sowie zwischen dem zweiten Widerlager 5b und dem zweiten Anschlag 4b eine zweite Energieverzehreinrichtung 7b angeordnet. Die Energieverzehreinrichtungen 7a, 7b sind jeweils nur in eine Richtung, in Richtung auf die Quermittelebene des Eisenbahngüterwagens, wirksam ausgebildet. Damit wird erreicht, daß auf dem dem Stoß abgewandten Ende B des Eisenbahngüterwagens vor Einbringung der Stoßenergie in den Behälter 1 weitere Stoßenergie abgebaut wird und die in die Verbindungsstelle zwischen Untergestell 3 und Behälter 1 eingebrachten Kräfte weiter verringert werden, an dem dem anderen Stoß zugewandten Ende A die erste Energieverzehreinrichtung 7a aber nicht beaufschlagt wird. Über den energetischen Ansatz, daß die Summe aller Energien des Systems konstant sind, lassen sich bei einem Auflaufstoß mit vorgegebener Auflaufgeschwindigkeit von beispielsweise 12 km/h (gemäß einzuhaltenden Vorschriften im Regelwerk für den Betrieb von Schienenfahrzeugen, ORE B 12 RP 17, 4. Ausgabe/6. Ausgabe) bei der noch keine Spannungsüberschreitungen in der Konstruktion auftreten dürfen, wobei die Anbindung zwischen Behälter 1 und Untergestell 3 besonders gefährdet ist, bei idealisierten Annahmen, die notwendige Pufferarbeit bzw. das notwendige Arbeitsvermögen des Schienenfahrzeugs ermitteln.

In den Figuren 2, 3 und 4 ist eine erfindungsgemäße Abstützeinrichtung mit Energieverzehreinrichtungen 7a, 7b dargestellt, die ein Federlement 8 aufweisen. Besonders geeignet sind Federelemente 8 mit guten eigenen Dämpfungseigenschaften, z. B. Reibungsfedern (Teller- oder Kegelstumpffedern) oder Gummifedern geeigneter Mischung und geeigneten Aufbaus, da gesonderte Dämpferelemente dann meist vermeidbar sind. Die Federelemente 8 können vorgespannt ausgeführt sein.

In den Figuren 5 und 6 ist eine erfindungsgemäße Abstützeinrichtung mit Energieverzehreinrichtungen 7a, 7b dargestellt, die über schiefe Ebenen kinetische Energie (Bewegungsenergie) in potentielle Energie (Hubenergie) umwandelt. Das erste Widerlager 5a weist eine erste Auflagefläche 10a und das zweite Widerlager 5b weist eine zweite Auflagefläche 10b auf, wobei die Auflageflächen 10a und 10b jeweils schräg aufwärts zur Quermittelebene des Eisenbahngüterwagens gerichtet und zur Quermittelebene hinabgestützt sind.

An der Auflagefläche 10a des Widerlagers 5a liegt eine Anlagefläche 9a des ersten Anschlagstücks 4a und an der Auflagefläche 10b des Widerlagers 5b liegt eine Anlagefläche 9b des zweiten Anschlagstücks 4b an, wobei die erste Anlagefläche 9a entsprechend geneigt zur ersten Auflagefläche 10a und die zweite Anlagefläche 9b entsprechend geneigt zur zweiten Auflagefläche 10b angeordnet ist.

Die Neigung der Anlageflächen 9a, 9b und Auflageflächen 10a, 10b sind zweckmäßiger Weise einstellbar vorgesehen. Zwischen der Auflagefläche 10a und der Anlagefläche 9a sowie zwischen der Auflagefläche 10b und der Anlagefläche 9b kann eine elastische und/oder plastische Futterschicht 11, z. B. aus Blei oder Kunststoff, angeordnet sein, die eine gleichmäßigere Einleitung der Kräfte in die Verbindungsstelle zwischen Behälter 1 und Untergestell 3 begünstigt und die Gleitfähigkeit erhöht. Zur Erhöhung des Energieverzehrs durch größere Reibarbeit, können die Anlageflächen 9a, 9b und/oder die Auflageflächen 10a, 10b oder Teile derselben mit einem Reibbelag 12 versehen werden.

Bei allen Ausführungsbeispielen ist es zweckmäßig, den Verschiebeweg der Anschlagstücke 4a, 4b und damit den Verschiebeweg des Behälters 1 gegen das jeweils zugeordnete Widerlager 5a, 5b bzw. gegen das Untergestell 3 mindestens in Richtung auf die Quermittelebene des Eisenbahngüterwagens durch einen Festanschlag 13 zu begrenzen. Dabei kann der Festanschlag 13 auch selbst elastisch mittels Pufferelement 14 am Untergestell 3 abgestützt sein oder der Festanschlag 13 ist zur Seite des Behälters 1 mit einem Pufferelement 14 versehen, gegen das der verschobene Behälter 1 vor Aufbrauchen des Verschiebeweges zur Anlage kommt.

Nach dem Auflaufstoß und dem Verzehren der Stoßenergie ist bzw. wird der Behälter 1 bei allen Ausführungsbeispielen gegenüber dem Untergestell 1 wieder in die Ausgangslage verbracht. Die Rückstellung erfolgt entweder durch die Rückstellfähigkeit der Energieverzehreinrichtungen 7a und 7b oder unter Einbezug von zusätzlichen Rückstelleinrichtungen, deren Arbeitsfähigkeit vorteilhaft aus der Stoßernergie selbst erzeugt wird.

## Patentansprüche

1. Abstützeinrichtung mit behälteseitigen Anschlagstücken und untergestellseitigen Widerlagern für einen Behälter auf dem Untergestell eines Eisenbahngüterwagens, insbesondere eines Kesselwagens, dessen Behälter an beiden Enden in quer zur Längsrichtung des Eisenbahngüterwagens angeordneten Endsätteln des Untergestells begrenzt längsverschieblich gegenüber dem Untergestell abgestützt ist und dessen Behälter in Querrichtung über die Endsättel und geeignete Halteelemente am Untergestell gehalten ist, **dadurch gekennzeichent**, daß ein erstes Widerlager (5a) des Untergestells ein zugeordnetes, erstes Anschlagstück (4a) am einen Ende (A) des Behälters (1) und ein zweites Widerlager (5b) ein zugeordnetes zweites Anschlagstück (4b) am anderen Ende (B) des Behälters (1) in Richtung auf die Quermittelebene des Eisenbahngüterwagens abstützt, daß die mit dem Behälter (1) fest verbundenen Anschlagstücke (4a, 4b) in Richtung auf das jeweils zugeordnete Ende (A, B) des Untergestells (3) des Eisenbahngüterwagens bezüglich des jeweils zugeordneten Widerlagers (5a, 5b) frei längsverschieblich geführt sind, derart, daß Kräfte und Energien aus einer Stoßeinleitung am einen Ende (A) des Eisenbahngüterwagens über das Untergestell (3) und das zweite Widerlager (5b) in das erste Anschlagstück (4b) des Behälters (1) am der Stoßeinleitung abgewandten anderen Ende (B) eingeleitet werden und daß Kräfte und Energien aus einer Stoßeinleitung am anderen Ende (B) des Eisenbahngüterwagens über das Untergestell (3) und das erste Widerlager (5a) in das erste Anschlagstück (4a) des Behälters (1) am der Stoßeinleitung abgewandten einen Ende (A) eingeleitet werden.

2. Abstützung nach Anspruch 1, **dadurch gekennzeichnet**, daß zwischen dem ersten Anschlagstück (4a) und dem zugeordneten, ersten Widerlager (5a) sowie zwischen dem zweiten Anschlagstück (4b) und dem zugeordneten, zweiten Widerlager (5b) jeweils eine in Richtung auf die Quermittelebene des Eisenbahngüterwagens wirksame Energieverzehreinrichtung (7a) bzw. (7b) angeordnet ist.

3. Abstützung nach Anspruch 2, **dadurch gekennzeichnet**, daß die Energieverzehreinrichtungen (7a), (7b) mit Federelementen (8) versehen sind, z. B. mit Reibungsfedern (Teller- oder Kegelstumpffeder) oder Gummifedern geeigneter Mischung und geeigneten Aufbaus.

4. Abstützung nach Anspruch 2, **dadurch gekennzeichnet**, daß die Energieverzehreinrichtungen (7a), (7b) derart ausgebildet sind, daß diese kinetische Energie (Bewegungsernergie) in potentielle Energie (Hubenergie) umwandeln, beispielsweise über eine schiefe Ebene.

5. Abstützung nach Anspruch 2 oder 4, **dadurch gekennzeichnet**, daß das erste Widerlager (5a) eine erste Auflagefläche (10a) und das zweite Widerlager (5b) eine zweite Auflagefläche (10b) aufweist, wobei die Auflageflächen (10a) und (10b) schräg aufwärts zur Quermittelebene des Eisenbahngüterwagens gerichtet und zur Quermittelebene hin abgestützt sind und an der ersten Auflagefläche (10a) eine entsprechend geneigte, erste Anlagefläche (9a) des ersten Anschlagstücks (4a) und an der zweiten Auflagefläche (10b) eine entsprechend geneigte, zweite Anlagefläche (9b) des zweiten Anschlagstücks (4b) anliegt.

6. Abstützung nach Anspruch 5, **dadurch gekennzeichnet**, daß die Neigung der Auflageflächen (10a), (10b) der Widerlager (5a), (5b) und die Neigung der Anlageflächen (9a), (9b) der Anschlagstücke (4a), (4b) einstellbar ausgebildet sind.

7. Abstützung nach Anspruch 5 oder 6, **dadurch gekennzeichnet**, daß zwischen der Anlagefläche (9a) und der Auflagefläche (10a) sowie der Anlageflächen (9b) und der Auflagefläche (10b) eine Futterschicht (11) angeordnet ist.

8. Abstützung nach Anspruch 5 oder 6, **dadurch gekennzeichnet**, daß die Anlageflächen (9a), (9b) und/oder die Auflageflächen (10a), (10b) mit einem Reibbelag (12) versehen sind.

9. Abstützung nach einem der Ansprüche 1 bis 8, **dadurch gekennzeichnet**, daß der Verschiebeweg der Anschlagstücke (4a), (4b) gegen das zugeordnete Widerlager (5a) bzw. (5b) mindestens in Richtung auf die Quermittelebene des Eisenbahngüterwagens durch einen Festanschlag (13) begrenzt ist.

10. Abstützung nach Anspruch 9, dadurch gekennzeichnet, daß der Festanschlag (13) elastisch am Untergestell (3) abgestützt ist oder gleichwirkend der Festanschlag (13) zur Seite des Behälters (1) mit einem Pufferelement (14) versehen ist, gegen das der verschobene Behälter (1) vor Aufbrauchen des Verschiebeweges zur Anlage kommt.

## Claims

1. A support device with container-side stop members and chassis-side abutments for a container on the chassis of a railway goods wagon, in particular a tank wagon, the container of which is supported at both ends in end saddles of the chassis which are disposed transversely to the longitudinal direction of the railway goods wagon with limited longitudinal displaceability in relation to the chassis and the container of which is supported on the chassis in the transverse direction via the end saddles and suitable support elements, characterised in that a first abutment (5a) of the chassis supports an assigned, first stop member (4a) at one end (A) of the container (1) and a second abutment (5b) supports an assigned, second stop member (4b) at the other end (B) of the container (1) in the direction of the transverse central plane of the railway goods wagon, that the stop members (4a, 4b) which are permanently connected to the container (1) are mounted so as to be freely longitudinally displaceable in the direction of the respective assigned end (A, B) of the chassis (3) of the railway goods wagon in relation to the respective assigned abutment (5a, 5b), in such manner that forces and energies arising from the introduction of an impact at one end (A) of the railway goods wagon are introduced via the chassis (3) and the second abutment (5b) into the first stop member (4b) of the container (1) at the other end (B) facing away from the introduction of the impact, and that forces and energies arising from the introduction of an impact at the other end (B) of the railway goods wagon are introduced via the chassis (3) and the first abutment (5a) into the first stop member (4a) of the container (1) at the first end (A) facing away from the introduction of the impact.

2. A support as claimed in Claim 1, characterised in that between the first stop member (4a) and the assigned first abutment (5a) and between the second stop member (4b) and the assigned, second abutment (5b) there is arranged a respective energy dissipating device (7a) and (7b) which is operative in the direction of the transverse central plane of the railway goods wagon.

3. A support as claimed in Claim 2, characterised in that the energy dissipating devices (7a), (7b) are provided with spring elements (8), for example friction springs (cup springs or volute springs) or rubber springs of a suitable mixture and construction.

4. A support as claimed in Claim 2, characterised in that the energy dissipating devices (7a), (7b) are designed in such manner that these convert kinetic energy (energy of motion) into potential energy (vertical displacement energy), for example via an inclined plane.

5. A support as claimed in Claim 2 or 4, characterised in that the first abutment (5a) comprises a first bearing surface (10a) and the second abutment (5b) comprises a second bearing surface (10b), where the bearing surfaces (10a) and 10b) are directed obliquely upwards to the transverse central plane of the railway goods wagon and are supported in the direction of the transverse central plane, and that a correspondingly inclined, first contact surface (9a) of the first stop member (4a) bears against the first bearing surface (10a) and a correspondingly inclined, second contact surface (9b) of the second stop member (4b) bears against the second bearing surface (10b).

6. A support as claimed in Claim 5, characterised in that the inclination of the bearing surfaces (10a), (10b) of the abutments (5a) (5b) and the inclination of the contact surfaces (9a), (9b) of the stop members (4a) (4b) are designed to be adjustable.

7. A support as claimed in Claim 5 or 6, characterised in that a lining layer (11) is arranged between the contact surface (9a) and the bearing surface (10a) and between the contact surfaces (9b) and the bearing surface (10b).

8. A support as claimed in Claim 5 or 6, characterised in that the contact surfaces (9a), (9b) and/or the bearing surfaces (10a), (10b) are provided with a friction coating (12).

9. A support as claimed in one of Claims 1 to 8, characterised in that the path of displacement of the stop members (4a), (4b) relative to the assigned abutment (5a) and (5b) is delimited by a fixed stop means (13) at least in the direction of the transverse central plane of the railway goods wagon.

10. A support as claimed in Claim 9, characterised in that the fixed stop means (13) is flexibly supported on the chassis (3) or with equal effect the fixed stop means (13) is provided to the side of the container (1) with a buffer element (14) against which the displaced container (1) comes to bear before the displacement path is used up.

## Revendications

1. Dispositif d'appui comportant des éléments de butée prévus côté conteneur et des contre-butées prévues côté châssis, pour un conteneur placé sur le châssis d'un wagon de marchandises, en particulier d'un wagon-citerne, dont le conteneur est supporté à ses deux extrémités par rapport au châssis, en étant mobile longitudinalement de façon limitée, dans des supports d'extrémité dudit châssis disposés transversalement au sens longitudinal du wagon de marchandises, et dont le conteneur est maintenu au niveau du châssis dans le sens transversal par l'intermédiaire des supports d'extrémité et d'éléments de fixation appropriés, caractérisé en ce qu'une première contre-butée (5a) du châssis supporte un premier élément de butée associé (4a), à une extrémité (A) du conteneur (1), tandis qu'une seconde contre-butée (5b) supporte un second élément de butée associé (4b), à l'autre extrémité (B) du conteneur, en direction du plan médian transversal du wagon de marchandises, et en ce que les éléments de butée (4a, 4b) reliés de façon fixe au conteneur (1) sont guidés librement mobiles longitudinalement par rapport à la contre-butée associée (5a, 5b), en direction de l'extrémité associée correspondante (A, B) du châssis (3) du wagon de marchandises, de telle sorte que les forces et les énergies provenant d'une induction de choc à une extrémité (A) du wagon de marchandises soient induites dans le premier élément de butée (4b) du conteneur (1) à l'autre extrémité (B) opposée à l'induction de choc, par l'intermédiaire du châssis (3) et de la seconde contre-butée (5b), et que les forces et les énergies provenant d'une induction de choc à l'autre extrémité (B) du wagon de marchandises soient induites dans le premier élément de butée (4a) du conteneur (1) à l'extrémité (A) opposée à l'induction de choc par l'intermédiaire du châssis (3) et de la première contre-butée (5a).

2. Appui selon la revendication 1, caractérisé en ce qu'il est prévu, entre le premier élément de butée (4a) et la première contre-butée associée (5a), et entre le second élément de butée (4b) et la seconde contre-butée associée (5b), des dispositifs de consommation d'énergie respectifs (7a) et (7b) agissant en direction du plan médian transversal du wagon de marchandises.

3. Appui selon la revendication 2, caractérisé en ce que les dispositifs de consommation d'énergie (7a), (7b) sont pourvus d'éléments formant ressorts (8), par exemple de ressorts à friction (rondelle-ressort ou ressort conique) ou de ressorts en caoutchouc présentant un mélange et une structure appropriés.

4. Appui selon la revendication 2, caractérisé en ce que les dispositifs de consommation d'énergie (7a), (7b) sont conçus de manière à transformer cette énergie cinétique (énergie du mouvement) en énergie potentielle (énergie de course), par exemple par l'intermédiaire d'un plan incliné.

5. Appui selon la revendication 2 ou 4, caractérisé en ce que la première contre-butée (5a) présente une première surface d'appui (10a) et la seconde contre-butée (5b) présente une seconde surface d'appui (10b), étant précisé que les surfaces d'appui (10a) et (10b) sont orientées en biais vers le haut en direction du plan médian transversal du wagon de marchandises et sont supportées en direction dudit plan, et au niveau de la première surface d'appui (10a) est appliquée une première surface d'application (9a), inclinée en conséquence, du premier élément de butée (4a), tandis qu'au niveau de la seconde surface d'appui (10b) est appliquée une seconde surface d'application (9b), inclinée en conséquence, du second élément de butée (4b).

6. Appui selon la revendication 5, caractérisé en ce que l'inclinaison des surfaces d'appui (10a), (10b) des contre-butées (5a), (5b) et celle des surfaces d'application (9a), (9b) des éléments de butée (4a), (4b) sont conçues pour être réglables.

7. Appui selon la revendication 5 ou 6, caractérisé en ce qu'il est prévu une couche de revêtement (11) entre la surface d'application (9a) et la surface d'appui (10a), et entre la surface d'application (9b) et la surface d'appui (10b).

8. Appui selon la revendication 5 ou 6, caractérisé en ce que les surfaces d'application (9a), (9b) et/ou les surfaces d'appui (10a), (10b) sont pourvues d'une garniture de friction (12).

9. Appui selon l'une des revendications 1 à 8, caractérisé en ce que la course de déplacement des éléments de butée (4a), (4b) vers la contre-butée associée (5a) ou (5b) est limitée au moins en direction du plan médian transversal du wagon de marchandises par une butée fixe (13).

10. Appui selon la revendication 9, caractérisé en ce que la butée fixe (13) est supportée de façon élastique au niveau du châssis (3) ou est pourvue, pour une action égale, vers le côté du conteneur (1), d'un élément tampon (14) contre lequel le conteneur (1) déplacé vient s'appliquer avant la fin de la course de déplacement.
